# EUROPÄISCHE PATENTANMELDUNG

(11) **EP 1 120 271 A1**
(43) Veröffentlichungstag der Anmeldung: **01.08.2001**
(21) Anmeldenummer: 00125474.7
(22) Anmeldetag: 21.11.2000
(51) Int. Cl.: B41J 25/316

(54) **Druckvorrichtung**

(30) Priorität: 27.01.2000 DE 10003546
(71) Anmelder: Wincor Nixdorf GmbH & Co KG, 33106 Paderborn (DE)
(72) Erfinder: Baitz, Günter, 13629 Berlin (DE); Malke, Wolfgang, 13465 Berlin (DE); Büttner, Michael, 10587 Berlin (DE)

(57) **Zusammenfassung**

Eine Druckvorrichtung umfaßt ein geradliniges Druckwiderlager (10) für einen Aufzeichnungsträger (12) und einen Druckkopf (16), der an einem Ende eines Schwenkträgers (18) angeordnet ist, der nahe seinem anderen, dem Druckwiderlager fernen Ende um eine zum Druckwiderlager (10) parallele und zur Längsrichtung einer zu erzeugenden Druckzeile senkrechte Schwenkachse (22) schwenkbar gelagert und durch einen einen Motor (38) und ein Getriebe (42, 44) umfassenden Schwenkantrieb (36) verschwenkbar ist. Das Getriebe (42, 44) hat ein Ritzel (42), das um eine zur Schwenkachse (22) parallele Drehachse (40) drehbar zwischen der Schwenkachse (22) und dem Druckwiderlager so angeordnet ist, daß seine Drehachse (40) das von der Schwenkachse (22) auf das Druckwiderlager (10) gefällte Lot schneidet, und das mit einem an dem Schwenkträger (18) angeordneten kreisbogenförmig gekrümmten Zahnsegment (44) in Eingriff steht, dessen Krümmungsmittelpunkt (46) in einem Bereich zwischen der Schwenkachse (22) und der Drehachse (40) des Ritzels (42) liegt. Dabei ist der Schwenkträger (18) parallel zu seiner in Wirkrichtung des Druckkopfes 816) verlaufenden Längsrichtung (30) linear verstellbar geführt und so vorgespannt, daß das Zahnsegment (44) gegen das Ritzel (42) gespannt wird.

## Beschreibung

Die Erfindung betrifft eine Druckvorrichtung mit einem Druckwiderlager für einen Aufzeichnungsträger und mit einem Druckkopf, der an einem Ende eines Schwenkträgers angeordnet ist, der nahe seinem anderen, dem Druckwiderlager fernen Ende um eine zum Druckwiderlager parallele und zur Längsrichtung einer zu erzeugenden Druckzeile senkrechte Schwenkachse schwenkbar gelagert und durch einen einen Motor und ein Getriebe umfassenden Schwenkantrieb verschwenkbar ist.

Eine Druckvorrichtung der vorstehend genannten Art ist beispielsweise aus der DE-A-24 22 956 bekannt. Bei der dort beschriebenen Lösung ist das Druckwiderlager von einer zylindrischen Fläche gebildet, deren Krümmungsachse mit der Schwenkachse des Schwenkträgers zusammenfällt. Eine Druckzeile wird durch eine Schwenkbewegung des Schwenkträgers erzeugt, wobei das Druckbild von der Schwenkgeschwindigkeit im Verhältnis zur Druckgeschwindigkeit des Druckkopfes bestimmt wird. Vorteilhaft an dieser Lösung ist, daß der Abstand des Druckkopfes von der Druckträgeroberfläche exakt eingehalten werden kann. Nachteilig ist allerdings, daß mit einem zylindrisch um die Schwenkachse gekrümmten Druckwiderlager keine oder nur sehr schmale bandförmige Aufzeichnungsträger verwendet werden können, die senkrecht zur Druckzeilenrichtung, das heißt parallel zur Schwenkachse des Schwenkträgers bewegt werden, da sich praktisch nur Einzelblätter flach an ein zylindrisch gekrümmtes Druckwiderlager anlegen können.

Aus der EP-A-0 369 162 ist ferner eine Druckvorrichtung bekannt, bei welcher der Druckkopf an einem Schwenkträger angeordnet ist, der um eine zur Längsrichtung des Druckwiderlagers, das heißt parallel zur Längsrichtung der zu erzeugenden Druckzeilen verlaufende Schwenkachse schwenkbar ist, wobei der Druckkopf auf einem Schlitten sitzt, der parallel zur Schwenkachse an dem Schwenkträger verschiebbar gelagert ist. Auch bei dieser Lösung läßt sich der Abstand zwischen Druckkopf und Aufzeichnugnsträger exakt einhalten. Zudem ist es möglich, einen bandförmigen Aufzeichnungsträger über das Druckwiderlager zu ziehen, ohne daß der Aufzeichnungsträger durch die Krümmung des Druckwiderlagers in seiner Breite beschränkt wäre. Allerdings erfordert die Lösung eines mit Hilfe eines Schlittens auf dem Schwenkträger gelagerten Druckkopfes einen relativ hohen Aufwand und starke Antriebe wegen der relativ hohen bewegten Massen.

Der Erfindung liegt die Aufgabe zugrunde, eine Druckvorrichtung der eingangs genannten Art anzugeben, die mit relativ geringem Aufwand die Einhaltung eines zumindest annähernd konstanten Abstandes zwischen Druckkopf und Aufzeichnungsträger über eine hinreichende Breite desselben und die Verwendung bandförmiger Aufzeichnungsträger erlaubt.

Diese Aufgabe wird erfindungsgemäß dadurch gelöst, daß das Druckwiderlager in Längsrichtung der Druckzeilen geradlinig ist, daß das Getriebe ein Antriebsrad hat, das um eine zur Schwenkachse parallele Drehachse drehbar zwischen der Schwenkachse und dem Druckwiderlager so angeordnet ist, daß seine Drehachse das von der Schwenkachse auf das Druckwiderlager gefällte Lot mindestens annähernd schneidet, und das mit einem an dem Schwenkträger angeordneten kreisbogenförmig gekrümmten Antriebssegment in Eingriff steht, dessen Krümmungsmittelpunkt in einem Bereich zwischen der Schwenkachse und der Drehachse des Antriebsrades liegt, und daß der Schwenkträger parallel zu seiner in Wirkrichtung des Druckkopfes verlaufenden Längsrichtung linear verstellbar geführt und so vorgespannt ist, daß das Antriebssegment gegen das Antriebsrad gespannt wird.

Durch die kombinierte Schwenk- und Linearbewegung des Schwenkträgers kann der Druckkopf auf einfache Weise mindestens annähernd parallel entlang dem in Richtung einer Druckzeile ebenen Druckwiderlager geführt werden, so daß der Abstand zwischen dem Druckkopf und dem Aufzeichnungsträger mindestens annähernd konstant bleibt. Dies gilt zumindest für eine Zeilenlänge beim Bedrucken von Kassenbons, die eine gegen einer üblichen Druckseite deutlich geringere Breite haben.

Bei einer ersten Ausführungsform der Erfindung liegt das Antriebsrad an einer konvexen Außenseite des Antriebssegmentes an. Bei einer anderen Ausführungsform liegt das Antriebsrad an einer konkaven Innenseite des Antriebssegmentes an, wobei in beiden Fällen das Antriebsrad und das Antriebssegment von Zahngetriebeelementen gebildet sein können.

Auf sehr einfache Weise läßt sich die Kombination der Schwenkbewegung und der translatorischen Bewegung dadurch erreichen, daß das Schwenklager des Schwenkträgers einen die Schwenkachse definierenden Schwenkzapfen hat, der an einem feststehenden Lagerteil angeordnet ist und in ein an dem Schwenkträger ausgebildetes Langloch eingreift, dessen Längsrichtung sich parallel zur Wirkrichtung des Druckkopfes erstreckt.

Gemäß einer anderen Ausführungsform der Erfindung ist der Schwenkträger an einem Hebel angelenkt, der um eine zur Schwenkachse des Schwenkträgers parallele Lagerachse an einem feststehenden Lagerteil schwenkbar gelagert ist.

Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen:
- **Fig. 1a bis 1c**: **jeweils eine schematische Draufsicht auf eine erste Ausführungsform einer erfinddungsgemäßen Druckvorrichtung in drei ver** **schiedenen Stellungen des Schwenkträgers, und**
- **Fig. 2a bis 2c**: **den Fig. la bis lc entsprechende Darstellungen einer zweiten Ausführungsform der Erfindung.**

In den Figuren 1a bis 1c erkennt man ein allgemein mit 10 bezeichnetes geradliniges oder ebenes Druckwiderlager, über das ein bandförmiger Aufzeichnungsträger 12 z.B. für die Erstellung von Kassenbons oder eines Journals geführt ist, wobei die Auflagefläche 14 des Druckwiderlagers 10 für den Aufzeichnungsträger 12 senkrecht zur Zeichnungsebene gerichtet ist. Dem Druckwiderlager 10 ist ein nur schematisch angedeuteter Druckkopf 16 zugeordnet, der an einem länglichen Schwenkträger 18 befestigt ist. Der Schwenkträger 18 ist nahe seinem dem Druckkopf 16 fernen anderen Ende in einem allgemein mit 20 bezeichneten. Schwenklager um eine senkrecht zur Zeichnungsebene gerichtete Schwenkachse 22 schwenkbar gelagert. Das Schwenklager umfaßt einen die Schwenkachse 22 definierenden Schwenkzapfen 24, der an einem feststehenden, das heißt mit einem Druckergestell verbundenen Lagerteil 26 befestigt ist und in ein Langloch 28 eingreift, das in dem Schwenkträger 18 so ausgebildet ist, daß sich seine Längsrichtung parallel zur Längsrichtung des Schwenkträgers 18 und damit parallel zu der durch die Linie 30 bezeichneten Wirkrichtung des Druckkopfes 16 erstreckt. An dem Lagerende des Schwenkträgers 18 greift ferner eine Zugfeder 32 an, die mit ihrem anderen Ende an einem Punkt 34 des Druckergestells eingehängt ist und bestrebt ist, den Schwenkträger 18 von dem Druckwiderlager 10 wegzuziehen.

Die Verstellung des Schwenkträgers 18 um die Schwenkachse 22 erfolgt mit Hilfe eines Schwenkantriebes 36. Dieser umfaßt einen an dem nicht dargestellten Druckergestell befestigten Schrittmotor 38, dessen Ausgangswelle 40 ein Zahnritzel 42 trägt. Dieses kämmt mit einer Innenverzahnung an der konkaven Innenseite eines kreisbogenförmig gekrümmten Zahnsegmentes 44, das an dem Schwenkträger 18 mindestens annähernd symmetrisch zu dessen Längsmittellinie 30 ausgebildet oder befestigt ist und dessen Krümmungsmittelpunkt 46 auf der Längsmittellinie 30 des Schwenkträgers 18 in einem Bereich zwischen der Schwenkachse 22 des Schwenkträgers 18 und der durch die Welle 40 repräsentierten Drehachse des Antriebsrades 42 liegt. Das Zahnsegment 44 ist durch die Zugfeder 32 gegen das Zahnritzel 42 vorgespannt.

Wie ein Vergleich der Fig. 1a, 1b und 1c zeigt, führt der Schwenkträger 18 bei einer Schwenkbewegung aus einer in Fig. la dargestellten Mittellage nach links (Fig. 1b) oder rechts (Fig. 1c) eine kombinierte Schwenk- und Linearbewegung in Richtung seiner Längsmittellinie 30 aus. Bei geeigneter Wahl der Radien des Antriebsritzels 42 und des Zahnsegmentes 44 führt diese Kombinationsbewegung dazu, daß sich der Druckkopf 16 mit zumindest annähernd konstantem Abstand von der Druckwiderlagerfläche 14 parallel zu dieser über die Breite des Aufzeichnungsträgers 12 bewegt. Gleichzeitig dient das Getriebe 42, 44 zur Herstellung der für den Druckkopf nötigen Auflösung. Während der Bewegung wird der Schwenkträger 18 an dem Druckergestell in nicht dargestellter Weise geführt, um ein Verkanten des Schwenkträgers 18 zu vermeiden. Aus Gründen der Einfachheit wurde aber das Druckergestell und die Führung nicht dargestellt.

Bei der in den Fig. 2a bis 2c dargestellten Ausführungsform sind gleiche oder gleichwirkende Teile wieder mit gleichen Bezugszeichen versehen. Bei diese Ausführungsform ist der Schwenkträger 18 nahe seinem dem Druckkopf 16 fernen Ende um die Schwenkachse 22 schwenkbar an einem Hebel 48 angelenkt, der seinerseits mit einem Ende um eine zur Schwenkachse 22 parallele Lagerachse 50 an einem mit dem Druckergestell fest verbundenen Lagerteil 52 schwenkbar gelagert ist. An dem dem Lagerende des Hebels 48 entgegengesetzten Ende greift eine Zugfeder 32 an, welche den Hebel 48 in den Fig. 2a bis 2c im Uhrzeigersinn und damit das Zahnsegment 44 gegen das Zahnritzel 42 vorspannt.

Bei der Ausführungsform gemäß den Fig. 2a bis 2c liegt das Antriebsritzel 42 an der konvexen Außenseite des Zahnsegmentes 44 an, das gegenüber der in Fig. 1 dargestellten Lösung einen geringeren Krümmungsradius hat. Die Funktionsweise der in Fig. 2 dargestellten Ausführungsform ist die gleiche wie die des Ausführungsbeispiels gemäß Fig. 1.

### Bezugszeichenliste

- 10: Druckwiderlager
- 12: Aufzeichnungsträger
- 14: Auflagefläche
- 16: Druckkopf
- 18: Schwenkträger
- 20: Schwenklager
- 22: Schwenkachse
- 24: Schwenkzapfen
- 26: Lagerteil
- 28: Langloch
- 30: Längsrichtung
- 32: Zugfeder
- 34: Punkt
- 36: Schwenkantrieb
- 38: Motor
- 40: Drehachse, Ausgangswelle
- 42: Antriebsrad, Zahnritzel
- 44: Antriebssegment, Zahnsegment
- 46: Krümmungsmittelpunkt
- 48: Hebel
- 50: Lagerachse
- 52: Lagerteil

## Patentansprüche

1. Druckvorrichtung mit einem Druckwiderlager (10) für einen Aufzeichnungsträger (12) und mit einem Druckkopf (16), der an einem Ende eines Schwenkträgers (18) angeordnet ist, der nahe seinem anderen, dem Druckwiderlager fernen Ende um eine zum Druckwiderlager (10) parallele und zur Längsrichtung einer zu erzeugenden Druckzeile senkrechte Schwenkachse (22) schwenkbar gelagert und durch einen einen Motor (38) und ein Getriebe (42, 44) umfassenden Schwenkantrieb (36) verschwenkbar ist, dadurch **gekennzeichnet**, daß das Druckwiderlager (10) in Längsrichtung der Druckzeilen geradlinig ist, daß das Getriebe (42, 44) ein Antriebsrad hat, das um eine zur Schwenkachse (22) parallele Ausgangswelle (40) drehbar zwischen der Schwenkachse (22) und dem Druckwiderlager so angeordnet ist, daß seine Ausgangswelle (40) das von der Schwenkachse (22) auf das Druckwiderlager (10) gefällte Lot mindestens annähernd schneidet, und das mit einem an dem Schwenkträger (18) angeordneten kreisbogenförmig gekrümmten Antriebssegment in Eingriff steht, dessen Krümmungsmittelpunkt (46) in einem Bereich zwischen der Schwenkachse (22) und der Ausgangswelle (40) des Antriebsrades liegt, und daß der Schwenkträger (18) längs der durch die Linie (30) bezeichneten Wirkrichtung des Druckkopfes (16) linear verstellbar geführt und so vorgespannt ist, daß das Antriebssegment gegen das Antriebsrad gespannt wird.

2. Druckvorrichtung nach Anspruch 1, dadurch **gekennzeichnet**, daß das Antriebsrad an einer konvexen Außenseite des Antriebssegmentes anliegt.

3. Druckvorrichtung nach Anspruch 1, dadurch **gekennzeichnet**, daß das Antriebsrad an einer konkaven Innenseite des Antriebssegmentes anliegt.

4. Druckvorrichtung nach einem der Ansprüche 1 bis 3, dadurch **gekennzeichnet**, daß das Antriebsrad und das Antriebssegment von Zahngetriebeelementen (Zahnritzel 42, Zahnsegment 44) gebildet sind.

5. Druckvorrichtung nach einem der Ansprüche 1 bis 4, dadurch **gekennzeichnet**, daß das Schwenklager (20) des Schwenkträgers (18) einen die Schwenkachse (22) definierenden Schwenkzapfen (24) hat, der an einem feststehenden Lagerteil (26) angeordnet ist und in ein an dem Schwenkträger (18) ausgebildetes Langloch (28) eingreift, dessen Längsrichtung sich parallel zur Wirkrichtung des Druckkopfes (16) erstreckt.

6. Druckvorrichtung nach einem der Ansprüche 1 bis 4, dadurch **gekennzeichnet**, daß der Schwenkträger (18) an einem Hebel (48) angelenkt ist, der um eine zur Schwenkachse (22) des Schwenkträgers (18) parallele Lagerachse (50) an einem feststehenden Lagerteil (52) schwenkbar gelagert ist.
